# EUROPÄISCHE PATENTANMELDUNG

(11) **EP 0 902 160 A2**
(43) Veröffentlichungstag der Anmeldung: **17.03.1999**
(21) Anmeldenummer: 98116978.2
(22) Anmeldetag: 08.09.1998
(51) Int. Cl.: E21B 11/00, E21B 7/00

(54) **Erdbohrgerät mit Stützstange**

(30) Priorität: 09.09.1997 DE 29716176 U
(71) Anmelder: Heiss, Josef, D-83661 Lenggries (DE)
(72) Erfinder: Heiss, Josef, D-83661 Lenggries (DE)
(74) Vertreter: König, Beate, Dipl.-Phys. Dr.

(57) **Zusammenfassung**

Die Erfindung betrifft ein Erdbohrgerät (1), das eine Motor-Getriebe-Einheit (3, 5), eine von der Motor-Getriebe-Einheit (3, 5) angetriebene Bohrspindel (7), eine parallel mit Abstand zur Bohrspindel, in bezug auf die Bohrspindel längsbeweglich gelagerte Stützstange (21) und eine Handgriffeinrichtung (11, 13, 15) umfaßt.

Durch die mit der Bohrspindel (7) koaxiale und in bezug auf diese längsbewegliche Stützstange (21) ist eine Zwangsführung der Bohrspindel in Bohrrichtung ermöglicht. In der Praxis ist bei Beginn des Bohrvorgangs die Stützstange (21) in den Erdboden eingesteckt. Die Bohrspindel (7) ist ebenfalls in den Boden gesteckt. Mit zunehmendem Eindringen der mit dem Geräterahmen fest verbundenen Bohrspindel (7) in den Erdboden verschiebt sich dann diese in bezug auf die Stützstange (21), deren absolute Position unverändert bleibt. Somit erfolgt eine axiale Relativverschiebung zwischen Stützstange und Bohrspindel.

## Beschreibung

Die Erfindung betrifft ein tragbares Erdbohrgerät mit einer Motor-Getriebe-Einheit, einer von der Motor-Getriebe-Einheit angetriebenen Bohrspindel und einer Handgriffeinrichtung.

### STAND DER TECHNIK

Tragbare Erdbohrer mit einer von einer Motor-Getriebe-Einheit angetriebenen Bohrspindel als sogenannte Einmannbohrer sind mittels zweier Handgriffe von einer einzelnen Bedienungsperson handhabbar, wobei diese Erdbohrer im Vergleich zu Zweimannbohrern ein verringertes Gewicht und eine verringerte Leistung aufweisen. Derartige Einmannbohrer sind jedoch allenfalls zum Einbringen einiger weniger Bohrungen in den Erdboden geeignet. Zum Einbringen einer größeren Anzahl von Bohrungen ist ihre Handhabung jedoch zu kräftezehrend, insbesondere im unwegsamen Gelände und am Hang ist sie darüber hinaus wegen des durch die Bedienungsperson aufzunehmenden hohen Drehmoments auch gefährlich.

Ein tragbares Erdbohrgerät ist beispielsweise aus der DE-B-12997046 bekannt. Zur Vermeidung eines Zurückschlagens des Antriebsaggregats, wobei auch eine Drehbewegung der Verbindungsteile der Handgriffteile um ihrer Achse hervorgerufen werden kann, ist vorgesehen, daß das in den Griff übergehende Verbindungsteil als Abweisstrebe ausgebildet ist. Damit ist zwar die direkte Gefährdung der Bedienungsperson durch das Antriebsaggregat weitgehend ausgeschaltet. Nicht vermieden ist indessen eine direkte Drehmomentübertragung des Reaktionsdrehmoments auf die Bedienungsperson.

Die US-PS 5 007 492 befaßt sich mit einem tragbaren Erdbohrgerät, bei dem zur Verhinderung einer direkten Drehmomentübertragung des Reaktionsdrehmoments auf die Bedienungsperson eine Stabilisationsvorrichtung vorgesehen ist. Diese Stabilisationsvorrichtung besteht in zwei gegenüberliegenden, um eine vertikale und um eine horizontale Achse schwenkbar am Handgriff angebrachten Verankerungsstangen, die an ihrem unteren Ende in den Erdboden gesteckt werden. Wenn die Verankerungsstangen eingesteckt sind und die Bohrspindel in den Erdboden eindringt, dreht sich infolge der Reaktionsdrehmomentübertragung der Handgriff in umgekehrter Richtung. Dies bedeutet, daß die Bedienungsperson entweder während des Bohrvorgangs ihre Position verändern muß, um den Handgriff sicher zu halten, oder ihre Greifstellung am Handgriff ändern muß. Beides ist insbesondere in schwierigem und unwegsamem Gelände, insbesondere am Hang, nicht immer möglich und kann sehr gefährlich sein.

### ERFINDUNG

Der Erfindung liegt die Aufgabe zugrunde, ein tragbares Erdbohrgerät zu schaffen, das leicht handhabbar und auch in unwegsamem Gelände und am Hang mit hoher Bediensicherheit verwendet werden kann.

Diese Aufgabe ist erfindungsgemäß bei einem tragbaren Erdbohrgerät mit den Merkmalen des Anspruchs 1 gelöst. Vorteilhafte Weiterbildungen des erfindungsgemäßen Erdbohrgeräts sind Gegenstand der Unteransprüche.

Ein erfindungsgemäßes Erdbohrgerät umfaßt somit eine Motor-Getriebe-Einheit, eine von der Motor-Getriebe-Einheit angetriebene Bohrspindel, eine parallel mit Abstand zur Bohrspindel, in bezug auf die Bohrspindel längsbeweglich gelagerte Stützstange und eine Handgriffeinrichtung.

Durch die mit der Bohrspindel koaxiale und in bezug auf diese längsbewegliche Stützstange ist eine Zwangsführung der Bohrspindel in Bohrrichtung ermöglicht. In der Praxis ist bei Beginn des Bohrvorgangs die Stützstange in den Erdboden eingesteckt. Die Bohrspindel ist ebenfalls in den Boden gesteckt. Durch die die Fixierung der Stützstange im Boden in bezug auf die sich bewegende Bohrspindel wird eine direkte Drehmomentübertragung auf die Bedienungsperson verhindert. Mit zunehmendem Eindringen der mit dem Geräterahmen fest verbundenen Bohrspindel in den Erdboden verschiebt sich dann diese in bezug auf die Stützstange, deren absolute Position unverändert bleibt. Somit erfolgt eine axiale Relativverschiebung zwischen Stützstange und Bohrspindel. Durch die örtliche Fixierung der Stützstange im Erdboden ist dabei sichergestellt, daß diese von der Bohrspindel herrührende Reaktionsdrehmomente aufnimmt und nicht die Bedienungsperson. Die Bedienungsperson braucht lediglich den Vorschub der Bohrspindel zu kontrollieren, der wiederum durch die gleichmäßige Drehmomentaufnahme ruhig ist.

Zweckmäßig ist die stützstange mit einer Spitze versehen. Dies erleichtert das Eindringen der Stützstange in den Erdboden. Es kann ferner ein Haltungsteil mit einer weiteren Spitze an der Stützstange vorgesehen sein. Durch das Vorsehen von zwei Spitzen ist jegliche Möglichkeit des Verdrehens der Stützstange ausgeschaltet.

Ferner weist die Stützstange am vorderen Ende vorzugsweise eine Platte auf. Auf diese Weise kann die Stützstange einfach durch Aufstellen des Fußes auf die Platte in den Boden gedrückt werden bis zu einer festgelegten Tiefe. Die Stützstange kann auch mit einem Fußbügel versehen sein, der z.B. die erwähnte weitere Spitze, etwa in Form eines Dorns, trägt. Der Fuß der Bedienungsperson steht dann während des Bohrvorgangs sicher im Fußbügel und drückt automatisch die eine oder beide Spitzen der Stützstange in den Boden.

Als Bewegungsbegrenzung weist die Stützstange zweckmäßig am hinteren Ende eine Sicherung oder einen Anschlag auf. Hierbei kann es sich beispielsweise um einen Splintstift oder dergleichen handeln. Ebenso könnte eine Anschlagplatte oder dergleichen vorgesehen sein. Bei einem vorteilhaften Ausführungsbeispiel sind die Sicherung oder der Anschlag und die Stützstange abnehmbar. Auf diese Weise kann zu Transportzwecken die Sicherung oder der Anschlag am hinteren Ende der Stützstange entfernt werden, so daß diese aus ihrer Halterung oder Führung am Erdbohrgerät herausgenommen werden kann.

Vorzugsweise ist die Stützstange an einer Rahmenstrebe längsbeweglich gelagert. Diese Lagerung kann beispielsweise in Form einer Gleitbuchse ausgeführt sein. Es kann auch eine Rollenlagerung vorgesehen sein. Insbesondere bei quadratischem oder auch rechteckigem Querschnitt der Stützstange (Vierkantrohr) ist dann ein Verdrehen der Stützstange zuverlässig verhindert, zugleich eine gute Längsverschiebbarkeit gewährleistet. Soll die Stützstange hingegen für Transportzwecke gesichert werden, kann dies einfach mittels einer an der Buchse befindliche Schraube vorgenommen werden.

Bei einem Ausführungsbeispiel der Erfindung kann die Stützstange durch eine Feder in Längsrichtung auf etwa die Länge der Bohrspindel vorgespannt sein. Dies bewirkt, daß die Stützstange zu Anfang eine definierte Längenposition einnimmt und so eine sichere Führung der Bohrspindel über den ganzen Bohrvorgang hinweg gewährleistet ist.

Es können auch mehrere Stützstangen vorgesehen sein, beispielsweise im Fall eines Einmannbohrers. Diese sind dann zweckmäßig in bezug auf die Bohrspindel symmetrisch am Rahmen oder einem Rahmenteil befestigt.

Die Stützstange des erfindungsgemäßen Erdbohrgerätes kann auch eine Teleskopstange sein, so daß die einzelnen Stangenteile im Verlauf der Längsbewegung zusammengeschoben werden.

Vorteilhaft kann auch die Stützstange durch eine Feder in Längsrichtung in etwa auf die Länge der Bohrspindel vorgespannt sein. Eine erhöhte Stabilität und insbesondere auch Bedienungssicherheit ergibt sich, wenn die Stützstangen an ihrem unteren Ende durch Querstangen verbunden sind.

Für den Einsatz mit vergrößerter Leistung kann auch eine Handgriffeinrichtung für eine zweite Bedienungsperson vorgesehen sein, wobei entsprechend mehrere Stützstangen vorgesehen sind.

Für Transportzwecke ist zweckmäßig ein Schnellverschluß für die Anbringung der Bohrspindel vorgesehen, so daß das erfindungsgemäße Erdbohrgerät leicht zerlegt und in einzelnen Teilen transportiert und gelagert werden kann.

Die Erfindung wird im folgenden weiter anhand von zwei Ausführungsbeispielen und der Zeichnung beschrieben. Diese Darstellung dient lediglich zur Erläuterung der Erfindung und soll nicht zur Einschränkung der Erfindung herangezogen werden.

### KURZBESCHREIBUNG DER ZEICHNUNGEN

- Fig. 1: zeigt eine Vorderansicht eines in Arbeitposition befindlichen Erdbohrgeräts gemaß einem ersten Ausführungsbeispiel der Erfindung zu Beginn des Bohrvorgangs,
- Fig. 2: zeigt eine Seitenansicht des in Fig. 1 dargestellten Erdbohrgeräts und
- Fig. 3: zeigt eine Vorderansicht eines in Arbeitsposition befindlichen Erdbohrgeräts gemäß einem zweiten Ausführungsbeispiel der Erfindung zu Beginn des Bohrvorgangs.

### BESCHREIBUNG DES BEVORZUGTEN AUSFÜHRUNGSBEISPIELS

In Fig. 1 bedeutet das Bezugszeichen 1 insgesamt ein tragbares Erdbohrgerät gemäß einem ersten Ausführungsbeispiel der Erfindung. Das Erdbohrgerät 1 umfaßt einen Motor 3, üblicherweise einen Verbrennungsmotor, der über ein Getriebe 5 mit einer Bohrspindel 7 in Form einer längsausgedehnten Bohrschnecke gekoppelt ist. Für die Anbringung der Bohrspindel 7 ist ein Schnellverschluß 9 vorgesehen. Das Erdbohrgerät weist weiter einen fest angebrachten Bügel 11 auf, dessen Enden zur Griffseite hin zu Griffteilen 13 abgebogen sind. Diese tragen Handgriffaufsätze 15. Einer der beiden Handgriffe bzw. -aufsätze 15a trägt die üblicherweise zum Betrieb eines Erdbohrers notwendigen Betätigungselemente. Ebenfalls fest verbunden ist eine stabile Querstrebe 17, die an ihrem äußeren Ende eine Gleitbuchse 19 trägt. Im Inneren ist die Gleitbuchse im veranschaulichten Ausführungsbeispiel mit einem Kugellager versehen. Es können jedoch auch andere Ausgestaltungen vorgesehen sein. Durch die Gleitbuchse 19 durchgeführt ist eine Stützstange 21, die in Längsrichtung beweglich ist. Dies ist durch den Pfeil 29 angedeutet. Am oberen Ende weist die Stützstange 21 einen Splintstift 23 auf, der ein Durchrutschen der Stützstange 21 nach unten verhindert. Der Splintstift 23 ist abnehmbar, so daß die Stützstange 21 herausgenommen werden kann, beispielweise für Transportzwecke. Ebenso ist für Transportzwecke eine Sicherungsschraube 20 vorgesehen, mittels der die zurückgeschobene Stützstange 21 in dieser Position festgeklemmt werden kann.

Das vordere Ende der Stützstange 21 weist eine Spitze oder Anspitzung 25 auf. Dazwischen trägt die Stützstange 21 eine Platte 27. Fakultativ können weitere Stützstangen vorgesehen sein, wie beispielsweise in Fig. 1 am Beispiel einer weiteren Stützstange 21' veranschaulicht ist.

Bei Betrieb des Erdbohrgeräts 1 wird dieses zunächst an dem Zielort aufgestellt, wobei sich dann die Spitze 25 der Stützstange 21 etwa auf gleicher Höhe mit der Spitze der Bohrspindel 7 befindet. Die Längsbemessung ist derart, daß bei Arbeitsbeginn,zunächst die Platte 27 mit dem Fuß gegen den Erdboden gedrückt werden kann, wo sie das Gestell des Erdbohrgeräts 1 während des gesamten Bohrvorgangs fest haltert. Mit zunehmendem Vorschub der Bohrspindel 7 in den Erdboden rutscht die Gleitbuchse 19 entlang der Stützstange 21 zusammen mit der eindringenden Bohrspindel 7 nach unten, bis der Bohrvorgang abgeschlossen ist bzw. die Bohrspindel 7 ihre Endposition erreicht hat. Während des gesamten Bohrvorgangs nimmt so die Stützstange 21 sämtliche von der Bohrspindel in Verbindung mit dem Motor-Getriebeblock erzeugten Reaktionsdrehmomente auf, so daß diese nicht von der Bedienungsperson abgefangen werden müssen. Auf diese Weise wird eine große Entlastung erzielt und die Unfallgefahr ist weitaus geringer, da die Bedienungsperson einen guten Stand einnehmen kann.

Fig. 3 zeigt ein zweites Ausführungsbeispiel eines Erdbohrgeräts gemäß der Erfindung. Dieses unterscheidet sich von der zuvor beschriebenen in der Ausgestaltung der Stützstange. Soweit die Teile gleich Teilen des ersten Ausführungsbeispiels sind, sind sie mit denselben Bezugszeichen bezeichnet und werden nicht erneut beschrieben.

Die Stützstange 21'' ist als Vierkantrohr ausgebildet und ist in einer Buchse 31 mittels Rollen 33 längsbeweglich gelagert. Am unteren Ende weist die Stützstange 21'' eine Spitze in Form eines Dorns 25' auf. Weiterhin ist an ihr ein Fußbügel 35 befestigt, der an der Unterseite einen weiteren Dorn 37 als Spitze zum Einstecken in den Boden trägt.

Die Querschnittsform der Stützstange 21'' verhindert jegliches Drehen in der Buchse 31. Weiter ist durch die beiden Dorne 25' und 37 der Stützstange 21'' sichergestellt, daß die Stützstange 21'' sicher im Boden verankert ist, ohne daß sie dort wandern kann. Der Bügel 35 fungiert dabei als Bedienungshilfe und zugleich als Schutz für die Bedienungsperson.

## Patentansprüche

1. Tragbares Erdbohrgerät (1), umfassend
eine Motor-Getriebe-Einheit (3, 5),
eine von der Motor-Getriebe-Einheit (3, 5) angetriebene Bohrspindel (7),
eine parallel mit Abstand zur Bohrspindel (7), in bezug auf die Bohrspindel längsbeweglich gelagerte Stützstange (21) und
eine Handgriffeinrichtung (11, 13, 15).

2. Erdbohrgerät nach Anspruch 1, dadurch **gekennzeichnet,** daß die Stützstange (21) mit einer Spitze (25) versehen ist.

3. Erdbohrgerät nach Anspruch 2, dadurch **gekennzeichnet,** daß ein Halterungsteil mit einer weiteren Spitze an der Stützstange vorgesehen ist.

4. Erdbohrgerät nach einem der Ansprüche 1 bis 3, dadurch **gekennzeichnet,** daß die Stützstange mit einem Fußbügel (35) versehen ist.

5. Erdbohrgerät nach einem der Ansprüche 1 bis 4, dadurch **gekennzeichnet,** daß die Stützstange (21) am vorderen Ende eine Platte (27) aufweist.

6. Erdbohrgerät nach einem der Ansprüche 1 bis 5, dadurch **gekennzeichnet,** daß die Stützstange (21) am hinteren Ende eine Sicherung (23) oder einen Anschlag als Bewegungsbegrenzung aufweist.

7. Erdbohrgerät nach Anspruch 6, dadurch **gekennzeichnet,** daß die Sicherung (23) oder der Anschlag und die Stützstange (21) abnehmbar sind.

8. Erdbohrgerät nach Anspruch 7, dadurch **gekennzeichnet,** daß die Stützstange (21) an einer Rahmenstrebe (17) längsbeweglich gelagert ist.

9. Erdbohrgerät nach einem der Ansprüche 1 bis 8, dadurch **gekennzeichnet,** daß eine Rollenlagerung (31, 33) für die Stützstange (21'') vorgesehen ist.

10. Erdbohrgerät nach einem der Ansprüche 1 bis 9, dadurch **gekennzeichnet,** daß die Stützstange (21'') einen quadratischen oder rechteckigen Querschnitt aufweist.

11. Erdbohrgerät nach einem der Ansprüche 1 bis 10, dadurch **gekennzeichnet,** daß die Stützstange eine Teleskopstange ist.

12. Erdbohrgerät nach einem der Ansprüche 1 bis 11, dadurch **gekennzeichnet,** daß durch eine Feder in Längsrichtung auf etwa die Länge der Bohrspindel vorgespannt ist.

13. Erdbohrgerät nach einem der Ansprüche 1 bis 12, dadurch **gekennzeichnet,** daß mehrere Stützstangen (21, 21') vorgesehen sind.

14. Erdbohrgerät nach einem der Ansprüche 1 bis 13, dadurch **gekennzeichnet,** daß die Stützstangen an ihrem unteren Ende durch Querstangen verbunden sind.

15. Erdbohrgerät nach einem der Ansprüche 1 bis 14, dadurch **gekennzeichnet,** daß eine Handgriffeinrichtung für eine zweite Bedienungsperson ausgebildet ist.

16. Erdbohrgerät nach einem der Ansprüche 1 bis 15, dadurch **gekennzeichnet,** daß ein Schnellverschluß (9) für die Anbringung der Bohrspindel (7) vorgesehen ist.
